# EUROPÄISCHE PATENTSCHRIFT

(11) **EP 2 293 648 B1**
(45) Veröffentlichungstag und Bekanntmachung des Hinweises auf die Patenterteilung: **19.07.2017**
(21) Anmeldenummer: 09290663.5
(22) Anmeldetag: 02.09.2009
(51) Int. Cl.: H05B 3/50, F24H 3/04

(54) **Wärmeübertrager**
Heat exchanger
Caloporteur

(43) Veröffentlichungstag der Anmeldung: 09.03.2011
(73) Patentinhaber: Mahle Behr France Rouffach S.A.S., 68250 Rouffach (FR)
(72) Erfinder: Clauss, Thierry, 67120 Dachstein (FR)
(74) Vertreter: Grauel, Andreas

(56) Entgegenhaltungen:
- EP-A1- 1 523 226
- EP-A1- 1 768 457
- EP-A1- 1 802 176
- EP-A1- 2 063 683
- US-A1- 2008 173 637

## Beschreibung

Die Erfindung betrifft einen Wärmeübertrager gemäß dem Oberbegriff des Anspruchs 1.

Die elektrische Zuheizung bei verbrauchsoptimierten Fahrzeugen, die beispielsweise in der Startphase oder bei geringen Außentemperaturen zu wenig Abwärme zum Heizen des Innenraums eines Kraftfahrzeugs zur Verfügung stellen, wird im Stand der Technik beispielsweise mittels so genannter PTC-Heizeinrichtungen durchgeführt.

Eine derartige PTC-Heizeinrichtung umfasst im Wesentlichen zwei Hauptbestandteile: zum einen Heizstränge bzw. Heizregister und zum anderen Stromversorgungselemente. Die Heizregister umfassen im Wesentlichen PTC-Heizelemente, Kontaktbleche und Wärmeabführelemente. Die Stromversorgungselemente umfassen elektrische Kabel oder Stromschienen, die an den Kontaktblechen der Heizregister angeschlossen sind und diese mit einer Stromversorgung verbinden.

In einer Kraftfahrzeugklimaanlage ist eine derartige PTC-Heizeinrichtung in Luftströmungsrichtung hinter bzw. nach dem Verdampfer angeordnet. Bei Betriebsphasen mit einer Luftkonditionierung, welche auf "kalt" geschaltet ist, bildet sind an dem Verdampfer Kondenswasser, das zu den Heizregistern der PTC-Heizeinrichtung weitergeleitet werden kann. Bei einer Hochvolt-PTC-Einrichtung ist es jedoch wichtig, dass dieses Wasser nicht oder nur zu einem möglichst geringen Anteil zu den Stromversorgungselementen gelangt, um Störungen zu vermeiden.

Darüber hinaus ist es möglich, dass sich Staub auf der PTC-Heizeinrichtung sammelt. Dies ist insbesondere nach einer langen Betriebspause der Fall. Die Ansammlung von Staubpartikeln auf den Heizregistern und den Stromversorgungselementen kann zu Kriechstrecken führen.

Aus EP 1 182 908 B1 ist eine Heizvorrichtung bekannt, bei welcher die PTC-Elemente in einem "Klemmpaket" mit den übrigen Elementen der Heizvorrichtung gehalten werden. Die Klemmung wirkt dabei so, dass sie alle Elemente zusammenhält und steht vertikal auf den Kontaktoberflächen des PTC-Elements. Die äußeren Heizstufen weisen jeweils eine PTC-Reihe auf, wobei Elektrodenbleche der mittleren Baugruppen mittels einer Brücke verbunden sind. Die Baugruppen werden in einem Rahmen aus Seitenholmen und Längsholmen gehalten, wobei elektrische Anschlusslaschen seitlich durch einen der beiden Seitenholme zur Kontaktierung der Kontaktbleche ragt. Somit bildet dieser Seitenholm eine Trennwand zwischen den Heizregistem und den Stromversorgungselementen.

EP 2 063 683 A1 und EP 1 768 457 A1 beschreiben auch Heizvorrichtungen gemäß dem Stand der Technik. Jedoch sind bei einer derartigen Konfiguration die Stromversorgungselemente nicht gegen Feuchtigkeit und Staub geschützt und es kann - wie bereits erwähnt - durch Staubansammlungen eine Brücke zwischen den Kontaktbauteilen und der Trennwand gebildet werden, was das Durchschlagrisiko aufgrund der Ansammlung von Staub und Feuchtigkeit an der Oberfläche der Trennwand erhöht.

Daher ist es die Aufgabe der vorliegenden Erfindung, einen Wärmeübertrager zu schaffen, bei welchem das Durchschlagrisiko aufgrund von Staubansammlungen und Feuchtigkeit an den Bauteilen des Wärmeübertragers minimiert wird.

Die Aufgabe der vorliegenden Erfindung wird durch einen Wärmeübertrager mit den Merkmalen gemäß Anspruch 1 gelöst. Vorteilhafte Weiterbildungen der vorliegenden Erfindung sind in den Unteransprüchen definiert.

Erfindungsgemäß wird ein Wärmeübertrager, insbesondere ein elektrischer Zuheizer für ein Kraftfahrzeug, mit zumindest einem zumindest ein Heizelement und zumindest zwei Kontaktbleche aufweisenden Heizregister, wobei das zumindest eine Heizregister in einem Rahmen angeordnet ist, wobei auf dem zumindest einen Heizregister ein Isolierungsprofil in potentialfreier Anordnung vorgesehen ist, wobei das zumindest eine Heizregister ein im Wesentlichen plattenartiges Isolierbauteil aufweist, wobei das Isolierbauteil auf gegenüberliegenden Oberflächen jeweils eine Isolierschicht aufweist und zwischen den Isolierschichten angeordnet ist, wobei auf der Isolierschicht jeweils eine Wärmeleitplatte vorgesehen ist, wobei an die Wärmeleitplatten Rippenelemente angrenzen, welches die an dem Heizregister vorgesehene Wärmeleitplatte kontaktiert, wobei das Isolierungsprofil mit der Isolierschicht in Kontakt steht und das Isolierungsprofil zumindest eine Öffnung aufweist, durch welche das zumindest eine Heizregister hindurch gesteckt ist und wobei das Isolierungsprofil ein separates Bauteil ist, welches über Befestigungseinrichtungen an dem Rahmen befestigt ist. Um die Stromversorgungselemente gegen Feuchtigkeit und Staub zu schützen, ist das Isolierungsprofil auf den potentialfreien Komponenten des zumindest einen Heizregisters bzw. der Heizregister angeordnet, wobei bei dieser Anordnung keine Brücken zwischen den Kontaktbauteilen oder Steckern gebildet werden können, die das Durchschlagrisiko aufgrund von Staubansammlungen und Feuchtigkeitsniederschlägen an dem Isolierungsprofil erhöhen würden.

Vorzugsweise ist die zumindest eine Öffnung U-förmig ausgebildet.
Gemäß einer weiteren bevorzugten Ausführungsform weist das Isolierungsprofil eine Dicke auf, welche in einem Bereich von 2 bis 3 mm liegt.

Gemäß noch einer weiteren bevorzugten Ausführungsform ist das Isolierungsprofil als separates Bauteil ausgebildet.

Alternativ kann das Isolierungsprofil auch in den Rahmen eingegossen sein.

Besonders bevorzugt ist es, wenn das Isolierungsprofil aus Silikon hergestellt ist. Dieses Material ist besonders bevorzugt, da es Temperaturen von ca. 140 °C bis 170 °C standhält.

Vorzugsweise ragen die Kontaktbleche auf der dem Wärmeübertrager abgewandten Seite des Isolierungsprofils von diesem ab.

Es ist darüber hinaus bevorzugt, wenn ein Abdeckungselement, welches insbesondere aus Kunststoff hergestellt ist, an dem Wärmeübertrager vorgesehen ist, welches die Kontaktbleche und an den Kontaktblechen angeschlossene Stromversorgungselemente, wie Kabel oder Stromschienen, abdeckt. Durch das Abdeckungselement, welches die Kontaktbleche und die Verkabelung oder Stromschienen überdeckt, sind diese nicht freiliegend und können somit nicht berührt oder auf andere Art und Weise kontaktiert werden. Dies erhöht die elektrische Sicherheit. Darüber hinaus sind die stromführenden Elemente durch Vorsehen der Abdeckung vor Staub und Feuchtigkeit geschützt.

In noch einer weiteren bevorzugten Ausführungsform sind zwischen dem Abdeckungselement und dem Wärmeübertrager eine erste Dichtung, insbesondere ein Gummiprofil oder ein Schaumprofil, und zwischen dem Abdeckungselement und einem Versorgungsstecker eine zweite Dichtung vorgesehen.

Durch dichtes Verbinden des Abdeckungselements mit dem Wärmeübertrager bzw. mit dem Isolierungsprofil bildet das Abdeckungselement einen dichten Kasten und kann somit als zweite Dichtung für eine elektrisch isolierende Vergussmasse wirken. Bei dieser Ausführungsform ist ein elektrisches Isolierelement vorgesehen, welches ein elektrisches Widerstandsheizelement und/oder elektrische Leiter des Heizregisters dadurch elektrisch isoliert, dass diese in einem Hohlraum angeordnet sind, welcher durch eine elektrisch isolierende Vergussmasse ausgefüllt ist. Im Falle eines Versagens der Abdichtung an einem Widerstandsheizelement und/oder elektrischem Leiter wird die Vergussmasse in dem Abdeckungselement aufgefangen. Durch die erste Dichtung zwischen dem Abdeckungselement und dem oberen Rand des Wärmeübertragers und die zweite Dichtung zwischen dem Versorgungsstecker und dem Abdeckungselement bildet der innere Bereich des Abdeckungselements somit einen dichten Kasten, aus dem die Vergussmasse nicht - beispielsweise in den Fahrgastraum - auslaufen kann. Zwar wird in einem solchen Fall möglicherweise die Heizleistung dieses Heizregisters reduziert, jedoch wird keine Betriebsgefahr verursacht. Der Kasten bleibt sowohl beim normalen Betrieb als auch beim Auslaufen der Vergussmasse relativ kühl. Durch die Abdichtungen sind darüber hinaus die elektrischen Bauteile innerhalb des Kastens vor dem Eindringen externer Feuchtigkeit und vor Staub geschützt.

Im Folgenden wird die Erfindung anhand eines Ausführungsbeispiels unter Bezugnahme auf die Zeichnung detailliert erläutert. In der Zeichnung zeigen:
- Fig.1: eine Explosionsansicht eines Heizregisters gemäß dem Stand der Technik;
- Fig. 2: eine perspektivische Ansicht eines Wärmeübertragers gemäß einer Ausführungsform;
- Fig. 3: eine Detailansicht eines unteren Abschnitts des Wärmeübertragers von Fig. 2;
- Fig. 4: eine schematische Schnittansicht eines Wärmeübertragers gemäß einer Ausführungsform;
- Fig. 5: eine schematische Schnittansicht eines Wärmeübertragers gemäß einer weiteren Ausführungsform.

In Fig. 1 ist eine Explosionsdarstellung eines Heizregisters 1 gemäß dem Stand der Technik dargestellt. Das Heizregister 1 umfasst einen Aufnahmerahmen 2, in welchem drei Heizelemente 3 in Form von PTC-Elementen angeordnet bzw. fixiert sind. Die PTC-Elemente 3 sind Kaltleiter aus Keramik und stellen einen sehr stark temperaturabhängigen Halbleiterwiderstand dar. Das heißt, dass mit zunehmender Temperatur der Widerstand des Keramik-Elements sehr stark zunimmt. Dadurch stellt sich unabhängig von den Randbedingungen wie z. B. angelegte Spannung, Nominalwiderstand, Luftmenge über dem PTC-Element eine sehr gleichmäßige Oberflächentemperatur am PTC-Element ein, wobei bei zunehmender Temperatur der elektrische Widerstand proportional stark ansteigt.

Weiterhin sind auf beiden gegenüberliegenden Seiten des Aufnahmerahmens 2 Leiterplatten 4, 4' angeordnet, welche an einem jeweiligen ersten Ende 5, 5' mit jeweiligen Kontaktblechen 6, 6' versehen sind, über welche sie an eine Stromversorgung (nicht dargestellt) anschließbar sind, um elektrischen Strom über die Leiterplatten 4, 4' zu den Heizelementen 3 zu leiten. Jeweils angrenzend an die Leiterplatten 4. 4' sind jeweilige Isolierelemente in Form von Isolierschichten 7, 7' angeordnet, an welche sich wiederum jeweilige Wärmeleitplatten 8, 8' zum Übertragen der Wärme an die daran angrenzenden jeweiligen Rippenelemente 9, 9' in Form von Wellrippen anschließen.

Fig. 2 zeigt eine perspektivische Ansicht eines Wärmeübertragers 10 gemäß einer Ausführungsform. Die hier nicht sichtbaren Heizregister 1 sind dabei in einem Rahmen 11 aufgenommen. Der Rahmen 11 weist an seiner Vorderseite 12 und an seiner Rückseite 13 jeweilige Gitterelemente 14 auf, durch welche eine Luftströmung in den Wärmeübertrager 10 eintreten bzw. daraus austreten kann. An einer Unterseite 15 des Wärmeübertragers 10 ist ein Isolierungsprofil 16 vorgesehen, welches lediglich an potentialfreien Bauteilen des Wärmeübertragers 10 anliegt, wie weiter unten im Zusammenhang mit Fig. 3 noch näher erläutert werden wird. Das Isolierungsprofil 16 weist hier eine Dicke von 2 mm auf und ist aus Silikon hergestellt, so dass es Temperaturen in einem Bereich von 140 °C bis 170 °C standhält. In der Ausführungsform ist das Isolierungsprofil 16 als separates Bauteil hergestellt und ist über Befestigungseinrichtungen 17 an dem Rahmen 11 befestigt. Das Isolierungsprofil 16 ist auf den Heizregistem 1 positioniert, wobei die jeweiligen Kontaktbleche 6, 6' durch U-förmig in dem Isolierungsprofil 16 ausgebildete Öffnungen 18 hindurch ragen.

Fig. 3 zeigt eine Detailansicht eines unteren Abschnitts des Wärmeübertragers 10 von Fig. 2, wobei nur eine untere Hälfte des Isolierungsprofils 16 dargestellt ist und die obere Hälfte zu Darstellungszwecken weggelassen wurde. Wie in der Figur erkennbar ist, weist jedes Heizregister 1 beidseitig die Isolierschichten 7, 7' und darauf angeordnete Wärmeleitplatten 8, 8' auf, an die die Rippelenelemente 9 angrenzen. Zwischen jeweils zwei Isolierschichten 7, 7' ist ein Isolierbauteil 19 mittig angeordnet, in welchem die hier nicht sichtbaren PTC-Elemente untergebracht sind. Durch Vorsehen der Isolierschichten 7, 7' und des Isolierbauteils 19 wird ermöglicht, dass das Isolierungsprofil 16 nur mit potentialfreien Bauteilen des Wärmeübertragers 10 bzw. eines jeden Heizregisters 1 in Kontakt steht. An den jeweiligen Öffnungen 18 in dem Isolierungsprofil 16 wird lediglich der Umfang des isolierten Anteils des Heizregisters 1 kontaktiert, nämlich seitlich bzw. an den langen Seiten der Öffnungen 18 die Isolierschichten 7, 7' und an den kurzen Seiten das Isolierbauteil 19. Gemäß dieser Ausführungsform bildet das Isolierungsprofil 16 keine Brücke zwischen den Kontaktbauteilen bzw. Steckern, die das Durchschlagrisiko aufgrund von Staubansammlungen und Feuchtigkeitsniederschlägen erhöhen würden.

Fig. 4 zeigt eine schematische Schnittansicht eines Wärmeübertragers 10 gemäß einer weiteren Ausführungsform. In der Figur sind die einzelnen Heizregister 1 lediglich schematisch angedeutet, auf welchen das Isolierungsprofil 16 auf die oben im Zusammenhang mit Fig. 2 und Fig. 3 beschriebene Art und Weise potentialfrei angeordnet ist. Die Kontaktbleche 6, 6' ragen von der Oberseite des Isolierungsprofils 16 ab. Jedes Heizregister 1 weist dabei zumindest zwei Leiterbahnen 17 auf, die unterschiedliche elektrische Potentiale aufweisen (Hochvolt Minus "HV" und Hochvolt Plus "HV⁺"). Durch Kabel 20 sind die Leiterbahnen 17 an einen Versorgungsstecker 21 angeschlossen. Um die elektrischen Komponenten vor Staubpartikeln und Feuchtigkeit zu schützen, ist gemäß der Ausführungsform ein Abdeckungselement 22 auf dem Wärmeübertrager 10 bzw. auf das Isolierungsprofil 16 dicht mittels einer ersten Dichtung 23 aufgesetzt. Eine zweite Dichtung 24 ist zwischen dem Abdeckungselement 22 und dem Versorgungsstecker 21 vorgesehen. Durch das Abdeckungselement 22 sind die stromführenden elektrischen Bauteile des Wärmeübertragers 10 nicht freiliegend, so dass sie weder von außen berührt werden können noch durch Feuchtigkeit oder Staubpartikel beschädigt werden können. Auch bildet das Abdeckungselement 22 mit dem Isolierungsprofil 16 zusammen einen dichten Kasten, so dass Vergussmasse, welche in jeweilige nicht dargestellte Hohlräume der Heizregister 1 gefüllt ist, beispielsweise im Falle eines Versagens nicht in den Fahrgastraum auslaufen kann.

Fig. 5 zeigt schließlich eine schematische Schnittansicht eines Wärmeübertragers 10 gemäß einer weiteren Ausführungsform, welche sich von der in Fig. 4 gezeigten Ausführungsform lediglich dadurch unterscheidet, dass anstelle der Kabel 20 Stromschienen 26 vorgesehen sind, welche die Kontaktbleche 6, 6' eines jeden Heizregisters 10 mit dem Versorgungsstecker 21 verbinden.

Insgesamt betrachtet kann mit dem so ausgestalteten Wärmeübertrager 1 ein besonders sicherer und gegen Störungen geschützter elektrischer Zuheizer bereitgestellt werden.

### Bezugszeichenliste

- 1: Heizregister
- 2: Aufnahmerahmen
- 3: Heizelement
- 4,4': Leiterplatten
- 5,5': erstes Ende
- 6,6': Kontaktblech
- 7,7': Isolierschicht
- 8,8': Wärmeleitplatte
- 9,9': Rippenelement
- 10: Wärmeübertrager
- 11: Rahmen
- 12: Vorderseite
- 13: Rückseite
- 14: Gitterelement
- 15: Unterseite
- 16: Isolierungsprofil
- 17: Befestigungseinrichtung
- 18: Öffnung
- 19: Isolierbauteil
- 20: Kabel
- 21: Versorgungsstecker
- 22: Abdeckungselement
- 23: erste Dichtung
- 24: zweite Dichtung
- 25: Kasten
- 26: Stromschiene

## Patentansprüche

1. Elektrischer Zuheizer für ein Kraftfahrzeug mit zumindest einem zumindest ein Heizelement (3) und zumindest zwei Kontaktbleche (6, 6') aufweisenden Heizregister (1), wobei das zumindest eine Heizregister (1) in einem Rahmen (11) angeordnet ist, wobei auf dem zumindest einen Heizregister (1) ein Isolierungsprofil (16) in potentialfreier Anordnung vorgesehen ist, wobei das zumindest eine Heizregister (1) ein im Wesentlichen plattenartiges Isolierbauteil (19) aufweist, in welchem das zumindest eine Heizelement untergebracht ist, wobei das Isolierbauteil (19) auf gegenüberliegenden Oberflächen jeweils eine Isolierschicht (7, 7') aufweist und zwischen den Isolierschichten angeordnet ist, wobei auf der Isolierschicht (7, 7') jeweils eine Wärmeleitplatte (8, 8') vorgesehen ist, wobei an die Wärmeleitplatten Rippenelemente angrenzen, welches die an dem Heizregister (1) vorgesehene Wärmeleitplatte (8, 8') kontaktiert, wobei das Isolierungsprofil (16) mit der Isolierschicht (7, 7') in Kontakt steht und das Isolierungsprofil (16) zumindest eine Öffnung (18) aufweist, durch welche das zumindest eine Heizregister (1) hindurch gesteckt ist und wobei das Isolierungsprofil ein separates Bauteil ist, welches über Befestigungseinrichtungen an dem Rahmen befestigt ist.

2. Elektrischer Zuheizer nach Anspruch 1, **dadurch gekennzeichnet, dass** die zumindest eine Öffnung (18) U-förmig ausgebildet ist.

3. Elektrischer Zuheizer nach einem oder mehreren der Ansprüche 1 bis 2, **dadurch gekennzeichnet, dass** das Isolierungsprofil (16) eine Dicke aufweist, welche in einem Bereich von 2 bis 3 mm liegt.

4. Elektrischer Zuheizer nach einem oder mehreren der Ansprüche 1 bis 3, **dadurch gekennzeichnet, dass** Isolierungsprofil (16) in den Rahmen (11) eingegossen ist.

5. Elektrischer Zuheizer nach einem oder mehreren der Ansprüche 1 bis 4, **dadurch gekennzeichnet, dass** das Isolierungsprofil (16) aus Silikon hergestellt ist.

6. Elektrischer Zuheizer nach einem oder mehreren der Ansprüche 1 bis 5, **dadurch gekennzeichnet, dass** die Kontaktbleche (6, 6') auf einer dem Wärmeübertrager (10) abgewandten Seite des Isolierungsprofils (16) von diesem abragen.

7. Elektrischer Zuheizer nach einem oder mehreren der Ansprüche 1 bis 6, **dadurch gekennzeichnet, dass** ein Abdeckungselement (22), welches insbesondere aus Kunststoff hergestellt ist, an dem Wärmeübertrager (10) vorgesehen ist, welches die Kontaktbleche (6, 6') und an den Kontaktblechen (6, 6') angeschlossene Stromversorgungselemente, insbesondere Kabel (20) oder Stromschienen (26), abdeckt.

8. Elektrischer Zuheizer nach Anspruch 7, **dadurch gekennzeichnet, dass** zwischen dem Abdeckungselement (22) und dem Wärmeübertrager (10) eine erste Dichtung (23), insbesondere ein Gummiprofil oder ein Schaumprofil, und zwischen dem Abdeckungselement (22) und einem Versorgungsstecker (21) eine zweite Dichtung (24) vorgesehen ist.

## Claims

1. An electric auxiliary heater for a motor vehicle, with at least one heating register (1) which has at least one heating element (3) and at least two contact sheets (6, 6'), wherein the at least one heating register (1) is arranged in a frame (11), wherein an insulation profile (16) in a potential-free arrangement is provided on the at least one heating register (1), wherein the at least one heating register (1) has a substantially plate-like insulation component (19) in which the at least one heating element is housed, wherein the insulation component (19) has one insulation layer (7, 7') each on opposite surfaces and is arranged between the insulation layers, wherein one heat-conducting plate (8, 8') each is provided on the insulation layers (7, 7'), wherein rib elements abut on the heat-conducting plates and contact the heat-conducting plate (8, 8') provided on the heating register (1), wherein the insulation profile (16) is in contact with the insulation layer (7, 7') and the insulation profile (16) has at least one opening (18) through which the at least one heating register (1) is inserted and wherein the insulation profile is a separate component which is fastened to the frame by means of fastening devices.

2. An electric auxiliary heater according to claim 1, **characterised in that** the at least one opening (18) is U-shaped.

3. An electric auxiliary heater according to one or more of claims 1 to 2, **characterised in that** the insulation profile (16) has a thickness which is in a range between 2 to 3 mm.

4. An electric auxiliary heater according to one or more of claims 1 to 3, **characterised in that** the insulation profile (16) is cast into the frame (11).

5. An electric auxiliary heater according to one or more of claims 1 to 4, **characterised in that** the insulation profile (16) is made from silicone.

6. An electric auxiliary heater according to one or more of claims 1 to 5, **characterised in that** the contact sheets (6, 6') protrude from a side of the insulation profile (16) which faces away from the heat exchanger (10).

7. An electric auxiliary heater according to one or more of claims 1 to 6, **characterised in that** a cover element (22), which is in particular made from plastic material, is provided on the heat exchanger (10) and covers the contact sheets (6, 6') and power supply elements connected to the contact sheets (6, 6'), in particular cables (20) or current bars (26).

8. An electric auxiliary heater according to claim 7, **characterised in that** a first seal (23), in particular a rubber profile or a foam profile, is provided between the cover element (22) and the heat exchanger (10) and a second seal (24) is provided between the cover element (22) and a supply connector (21).

## Revendications

1. Dispositif de chauffage auxiliaire électrique pour un véhicule automobile, comprenant au moins un registre de chauffage (1) présentant au moins un élément chauffant (3) et au moins deux tôles de contact (6, 6'), où le registre de chauffage (1) au moins au nombre de un est disposé dans un cadre (11), où il est prévu, sur le registre de chauffage (1) au moins au nombre de un, un profilé d'isolation (16) placé dans un agencement exempt de potentiel, où le registre de chauffage (1) au moins au nombre de un présente un composant isolant (19) pratiquement en forme de plaque, composant isolant dans lequel est placé l'élément chauffant au moins au nombre de un, où le composant isolant (19) présente à chaque fois, sur des surfaces opposées, une couche isolante (7, 7') et est disposé entre les couches isolantes, où il est prévu à chaque fois, sur la couche isolante (7, 7'), une plaque conductrice de la chaleur (8, 8'), où des éléments à ailettes sont contigus aux plaques conductrices de la chaleur, lequel élément à ailettes établit un contact avec la plaque conductrice de la chaleur (8, 8') prévue sur le registre de chauffage (1), où le profilé d'isolation (16) est en contact avec la couche isolante (7, 7'), et le profilé d'isolation (16) présente au moins un ouverture (18) à travers laquelle est emboîté le registre de chauffage (1) au moins au nombre de un, et où le profilé d'isolation est un composant séparé qui est fixé sur le cadre, par des dispositifs de fixation.

2. Dispositif de chauffage auxiliaire électrique selon la revendication 1, **caractérisé en ce que** l'ouverture (18) au moins au nombre de un est configurée en forme de U.

3. Dispositif de chauffage auxiliaire électrique selon l'une ou plusieurs des revendications 1 à 2, **caractérisé en ce que** le profilé d'isolation (16) présente une épaisseur qui se situe dans une plage comprise entre 2 mm et 3 mm.

4. Dispositif de chauffage auxiliaire électrique selon l'une quelconque ou plusieurs des revendications 1 à 3, **caractérisé en ce que** le profilé d'isolation (16) est moulé dans le cadre (11).

5. Dispositif de chauffage auxiliaire électrique selon l'une quelconque ou plusieurs des revendications 1 à 4, **caractérisé en ce que** le profilé d'isolation (16) est fabriqué en silicone.

6. Dispositif de chauffage auxiliaire électrique selon l'une quelconque ou plusieurs des revendications 1 à 5, **caractérisé en ce que** les tôles de contact (6, 6'), disposées sur un côté du profilé d'isolation (16), placé à l'opposé de l'échangeur de chaleur (10), dépassent de ce profilé d'isolation.

7. Dispositif de chauffage auxiliaire électrique selon l'une quelconque ou plusieurs des revendications 1 à 6, **caractérisé en ce qu'**un élément de recouvrement (22), qui est fabriqué en particulier en matière plastique, est prévu sur l'échangeur de chaleur (10), lequel élément de recouvrement recouvre les tôles de contact (6, 6') et des éléments d'alimentation en courant, en particulier des câbles (20) ou des rails électriques (26), raccordés aux tôles de contact (6, 6').

8. Dispositif de chauffage auxiliaire électrique selon la revendication 7, **caractérisé en ce qu'**il est prévu, entre l'élément de recouvrement (22) et l'échangeur de chaleur (10), un premier joint d'étanchéité (23), en particulier un profilé en caoutchouc ou un profilé en mousse, un deuxième joint d'étanchéité (24) étant prévu entre l'élément de recouvrement (22) et un connecteur d'alimentation (21).
